# DEMANDE DE BREVET EUROPEEN

(11) **EP 3 085 854 A1**
(43) Date de publication de la demande: **26.10.2016**
(21) Numéro de dépôt: 16159571.5
(22) Date de dépôt: 10.03.2016
(51) Int. Cl.: E04G 11/06, E04B 5/32, E04G 15/06, B28B 23/00

(54) **DISPOSITIF DE COFFRAGE POUR LA FABRICATION D'UN BECQUET DE MUR BANCHÉ, ORGANE DE CONNEXION, ÉLÉMENT DE COFFRAGE PERDU ET AIMANT DUDIT DISPOSITIF DE COFFRAGE ET PROCÉDÉ DE FABRICATION FAISANT APPLICATION**

(30) Priorité: 23.04.2015 FR 1553666
(71) Demandeur: KP1, 84000 Avignon (FR)
(72) Inventeur: ABRIC, Laurent, 30150 MONFAUCON (FR)
(74) Mandataire: Decorchemont, Audrey Véronique Christèle

(57) **Abrégé**

L'invention concerne un dispositif de coffrage (1) pour la fabrication d'un becquet de mur banché comprenant un aimant (3), destiné à être aimanté sur une banche intérieure permettant de fabriquer le mur banché pour fixer le dispositif de coffrage à ladite banche intérieure, un élément de coffrage (2) perdu qui comporte une grille (4), un organe de connexion intermédiaire (50), l'organe de connexion intermédiaire étant indépendant de l'élément de coffrage perdu et de l'aimant, l'organe de connexion intermédiaire et l'aimant étant pourvus de moyens de leur liaison temporaire et l'organe de connexion intermédiaire et l'élément de coffrage étant pourvus de moyens de leur liaison temporaire de sorte que lorsque l'élément de coffrage est solidarisé à l'organe de connexion intermédiaire, une partie inférieure de la grille est recourbée du côté d'une face non coffrante de la grille.

## Description

La présente invention concerne le bâtiment et la construction et plus particulièrement un dispositif de coffrage pour la fabrication d'un becquet de mur banché.

L'invention concerne également un organe de connexion dudit dispositif de coffrage, un élément de coffrage perdu dudit dispositif de coffrage, un aimant dudit dispositif de coffrage ainsi qu'un procédé de fabrication d'un becquet de mur banché à l'aide d'un tel dispositif de coffrage.

### ARRIERE-PLAN TECHNOLOGIQUE DE L'INVENTION

Lors de la construction d'un bâtiment, on monte un mur jusqu'à atteindre le niveau voulu d'un plancher puis on fabrique ledit plancher avant de poursuivre la fabrication du mur. Toutefois, les démarcations entre les planchers et les portions de murs sont souvent visibles vues de l'extérieur du bâtiment. En particulier, des différences de couleurs ou de textures et des coulures de béton sont généralement présentes à l'interface entre un plancher et les deux portions de murs l'encadrant. En plus de leur aspect peu esthétique, ces démarcations peuvent également gêner la pose d'un enduit appliqué sur la façade extérieure du mur.

Pour pallier cet inconvénient, il est connu des éléments de coffrage perdus permettant la réalisation de rives pour la dalle de compression d'un plancher comme par exemple le système ASE MAGNET de la société Schöck. Un tel élément de coffrage se présente sous la forme d'une plaque en béton associée à des aimants qui permettent de solidariser la plaque en béton à une face interne de la banche extérieure permettant de former le mur. Lorsque l'on coule le béton jusqu'à l'arase, la portion inférieure de la plaque en béton se retrouve noyée dans la portion de mur ainsi formée. On retire alors banches et aimants de telle sorte que la plaque en béton forme ainsi directement la rive du plancher. Ainsi, une fois le plancher construit, la démarcation entre le mur et le plancher s'avère moins visible de l'extérieur.

Toutefois, la démarcation demeure malgré tout et la dépose de l'enduit peut s'en trouver encore gênée.

### OBJET DE L'INVENTION

Un but de l'invention est de proposer un dispositif de coffrage permettant de limiter encore davantage la démarcation entre un plancher et le mur associé. Un but de l'invention est également de proposer un organe de connexion, un élément de coffrage perdu ainsi qu'un aimant d'un tel dispositif de coffrage et un procédé de fabrication d'un becquet d'un mur banché fabriqué à l'aide d'un tel dispositif.

### BREVE DESCRIPTION DE L'INVENTION

A cet effet, l'invention a pour objet un dispositif de coffrage pour la fabrication d'un becquet de mur banché comprenant :
- un aimant, destiné à être aimanté sur une banche intérieure permettant de fabriquer le mur banché pour fixer le dispositif de coffrage à ladite banche intérieure,
- un élément de coffrage perdu qui comporte une grille,
- un organe de connexion intermédiaire, l'organe de connexion intermédiaire étant indépendant de l'élément de coffrage perdu et de l'aimant, l'organe de connexion intermédiaire et l'aimant étant pourvus de moyens de leur liaison temporaire et l'organe de connexion intermédiaire et l'élément de coffrage étant pourvus de moyens de leur liaison temporaire de sorte que lorsque l'élément de coffrage est solidarisé à l'organe de connexion intermédiaire, une partie inférieure de la grille est recourbée du côté d'une face non coffrante de la grille.

Dès lors, une fois les banches du mur posées et le dispositif selon l'invention agencé sur une face interne de la banche intérieure, un opérateur vient couler du béton entre la banche extérieure et l'élément de coffrage jusqu'à ce que le béton atteigne le haut de l'élément de coffrage : le mur est ainsi formé jusqu'à sensiblement la partie inférieure de la grille et le becquet est ainsi formé dans le prolongement du mur contre la face coffrante de la grille.

Le dispositif permet donc de former un becquet dans le prolongement du mur et ce en même temps que le mur et dans le même matériau que le mur de telle sorte que le becquet constitue une rive pour le futur plancher. Ainsi, la démarcation entre le plancher et les portions de murs l'entourant s'avère peu visible voire invisible. Il n'y aura en effet pas de différence de couleurs ou de textures sur une face extérieure du mur et peu ou pas de coulures.

De façon avantageuse, la grille permet une très bonne reprise de béton entre le mur, le becquet et le plancher. Ainsi, non seulement le dispositif selon l'invention limite le risque d'une formation d'une démarcation entre le mur et le plancher mais en outre participe à la solidarisation entre le mur et le plancher.

Par ailleurs, la grille permet d'avoir un élément de coffrage relativement léger.

En outre, la présence de la grille facilite le procédé de fabrication de l'élément de coffrage du fait que la grille soit souple et aisément conformable dans la position souhaitée.

De plus la présence de l'organe de connexion facilite la solidarisation de l'élément de coffrage à l'aimant. En particulier, on peut ainsi poser d'abord l'aimant de façon précise avant d'y solidariser l'organe de connexion conjointement ou non avec l'élément de coffrage. Il s'avère donc plus simple d'agencer le dispositif sur la banche intérieure.

De plus, la grille facilite la fabrication du becquet et du mur banché correspondant. En effet, il s'avère relativement simple de découper directement sur chantier l'élément de coffrage pour en adapter la longueur. De plus, il est envisageable de passer les différentes armatures ou accessoires devant être intégrés au mur et/ou au plancher à travers la partie inférieure de la grille en perçant manuellement ladite grille directement à l'aide des armatures/accessoires sans avoir nécessairement besoin de créer des orifices dédiés aux passages de ces armatures et accessoires dans l'élément de coffrage perdu. Bien entendu, selon un mode de réalisation particulier de l'invention, l'élément de coffrage du dispositif selon l'invention pourra également comporter de tels orifices dédiés.

Selon un mode de réalisation particulier, l'organe de connexion est conformé en un profilé.

Selon un mode de réalisation particulier, l'organe de connexion comporte au moins un orifice apte à l'encliquetage d'au moins un raidisseur de la grille pour la solidarisation de l'élément de coffrage à l'organe de connexion.

Selon un mode de réalisation particulier, la grille comporte des raidisseurs s'étendant sur toute la longueur de l'élément de coffrage.

Selon un mode de réalisation particulier, l'organe de connexion comporte au moins une patte d'encliquetage sur l'aimant.

Selon un mode de réalisation particulier, l'aimant comporte au moins une patte et/ou une encoche pour l'encliquetage de la patte d'encliquetage de l'organe de connexion.

Selon un mode de réalisation particulier, la patte d'encliquetage est conformée de sorte à venir toucher la banche intérieure lorsque l'organe de connexion est solidarisé à l'aimant et l'aimant monté sur la banche intérieure.

Selon un mode de réalisation particulier, l'organe de connexion comporte en partie inférieure un logement destiné à recevoir un élément d'arase.

Selon un mode de réalisation particulier, le dispositif comporte l'élément d'arase.

Selon un mode de réalisation particulier, l'élément d'arase est un aimant.

Selon un mode de réalisation particulier, l'organe de connexion est en matière plastique.

Selon un mode de réalisation particulier, l'organe de connexion est en polypropylène.

Selon un mode de réalisation particulier, l'aimant comporte au moins un repère d'arasement.

Selon un mode de réalisation particulier, le repère d'arasement comporte une rainure ménagée dans l'aimant.

Selon un mode de réalisation particulier, le repère d'arasement comporte en outre au moins une référence numérique associée à la rainure.

L'invention concerne également un organe de connexion intermédiaire d'un tel dispositif apte à être solidarisé de façon temporaire à un aimant destiné à être aimanté sur une banche intérieure permettant de fabriquer un mur banché et apte à être solidarisé de façon temporaire à un élément de coffrage perdu qui comporte une grille.

L'invention concerne également un élément de coffrage perdu d'un tel dispositif comportant une grille.

L'invention concerne également un aimant d'un tel dispositif apte à être solidarisé de façon temporaire à un organe de connexion intermédiaire destiné lui-même à être solidarisé de façon temporaire à un élément de coffrage perdu.

L'invention concerne également un procédé de fabrication d'un becquet de mur banché à l'aide d'un tel dispositif comportant les étapes de :
- agencer le dispositif sur une banche intérieure avant de positionner la banche extérieure,
- couler du béton entre la banche extérieure et la face coffrante de la grille,
- retirer les banches, l'organe de connexion et l'aimant du mur et du becquet ainsi formés.

Pour la présente invention, on appelle « becquet » une excroissance de béton qui forme une saillie de la face supérieure, le long du bord longitudinal extérieur, de la portion de mur déjà montée de sorte qu'une face extérieure du becquet soit en continuité avec la face extérieure de la portion de mur qui aboutit audit bord longitudinal extérieur.

Pour la présente invention, on appelle « moyens de leur liaison temporaire » tout moyen autorisant une solidarisation de l'organe de connexion intermédiaire à l'aimant d'une part et de l'organe de connexion intermédiaire à l'élément de coffrage d'autre part sans qu'un opérateur n'ait à utiliser un outil particulier (par exemple par emboîtement, par clipsage, par glissement, par aimantation ...).

Bien entendu, les termes de « supérieur », « inférieur » ... doivent être entendus selon une position en service du dispositif de coffrage de l'invention soit une position dans laquelle le dispositif de coffrage repose entre les deux banches en étant fixé à la banche intérieure pour pouvoir autoriser la formation du becquet.

Les termes de « banche extérieure » et de « banche intérieure » doivent être entendus comme désignant respectivement la banche qui est positionnée à l'extérieur du bâtiment en construction et la banche qui est positionnée à l'intérieur du bâtiment en construction.

D'autres caractéristiques et avantages de l'invention ressortiront de la description donnée ci-après de modes de réalisation particuliers de l'invention.

### BREVE DESCRIPTION DES DESSINS

Il sera fait référence aux dessins annexés parmi lesquels :
- la figure 1 est une vue éclatée en perspective d'un dispositif de coffrage selon un mode de réalisation particulier de l'invention,
- la figure 2 est une vue en perspective du dispositif de coffrage illustré à la figure 1 en position sur une banche intérieure, un élément d'arase étant en outre représenté,
- les figures 3a à 3d illustrent schématiquement les différentes étapes de fabrication d'un becquet de mur banché à l'aide du dispositif de coffrage illustré à la figure 1.

### DESCRIPTION DETAILLEE DE L'INVENTION

En référence aux figures 1 à 2, le dispositif de coffrage 1 selon le mode de réalisation particulier de l'invention comporte un élément de coffrage perdu 2, un organe de connexion intermédiaire 50 et un aimant 3, l'élément de coffrage perdu 2 et l'organe de connexion intermédiaire 50 étant pourvus de moyens de leur liaison temporaire et l'organe de connexion intermédiaire 50 et l'aimant 3 étant également pourvus de moyens de leur liaison temporaire. L'aimant 3 et l'élément de coffrage perdu 2 ne sont ainsi pas directement solidarisés l'un à l'autre mais sont solidarisés l'un à l'autre par l'intermédiaire de l'organe de connexion intermédiaire 50.

L'élément de coffrage 2 est ici conformé de sorte à présenter une hauteur sensiblement égale à celle du plancher qui sera construit en regard dudit élément de coffrage 2 afin que l'élément de coffrage 2 permette la formation d'un becquet ayant une face supérieure arrivant au niveau de la face supérieure dudit plancher.

L'élément de coffrage 2 s'étend ici selon une première direction X.

L'élément de coffrage 2 comporte une grille 4 d'un seul tenant. La grille 4 est ici en matière plastique et par exemple en polypropylène. La grille 4 comporte des perforations identiques réparties de manière homogène sur toute sa surface avec un diamètre de perforations compris entre 3 mm et 10 mm. La grille 4 est ici conformée de sorte à être très souple. En particulier, la grille 4 peut être ici roulée sur elle-même de par sa souplesse intrinsèque. La grille 4 est donc plate lorsqu'elle est seule et non solidarisée à l'organe de connexion 50.

L'élément de coffrage 2 comporte également plusieurs raidisseurs 17 s'étendant chacun selon la première direction X dans la grille 4 et étant solidaire chacun de ladite grille 4. Chaque raidisseur 17 est par exemple dans un matériau à base de métal. Chaque raidisseur 17 se présente ici sous la forme d'une barre. Chaque raidisseur 17 s'étend sur toute la longueur de l'élément de coffrage 2.

On limite ainsi le volume et l'encombrement de la grille 4 qui peut être de très faible épaisseur (et donc très souple) grâce aux raidisseurs 17.

L'organe de connexion 50 est ici conformé en un profilé. L'organe de connexion 50 est ainsi plat. L'organe de connexion 50 présente donc une faible épaisseur selon le premier axe X. L'organe de connexion 50 comporte deux faces principales reliées par des flancs latéraux. Un premier flanc latéral 51 fait ainsi face à l'élément de coffrage 2 et un deuxième flanc latéral 52, opposé au premier flanc latéral 51, fait face à l'aimant 3. Lesdits flancs latéraux étant reliés supérieurement par un troisième flanc 53 et inférieurement par un quatrième flanc 54.

L'organe de connexion 50 est par exemple en matière plastique. L'organe de connexion est par exemple en polypropylène.

Le premier flanc 51, le quatrième flanc 54 et l'élément de coffrage 2 comportent des moyens de leur liaison temporaire.

Ici, les raidisseurs 17 de l'élément de coffrage 2 forment une partie de ces moyens et le premier flanc 51 et le quatrième flanc 54 sont pourvus d'orifices 55 correspondants pour l'encliquetage des raidisseurs 17 sur le premier flanc 51 et le quatrième flanc 54, à chaque orifice 55 étant associé l'un des raidisseurs 17. La grille 4 étant souple, elle peut suivre l'encliquetage successif des raidisseurs 17 sur l'organe de connexion 50 de sorte à venir épouser la forme de la succession du premier flanc 51 et du quatrième flanc 54. On note donc que les raidisseurs 17 jouent à la fois un rôle de rigidification de la grille 4 et un rôle d'attache de l'élément de coffrage 2 à l'organe de connexion 50.

Le premier flanc 51 et le quatrième flanc 54 sont conformés de sorte que lorsque l'élément de coffrage 2 est solidarisé à l'organe de connexion 50, l'élément de coffrage 2 présente une partie supérieure plane présentant une première face principale dite face coffrante 6 et une deuxième face principale, opposée à la première face principale, dite face non coffrante 7 et comportant une partie inférieure 8 qui est recourbée du côté de la face non coffrante 7 de la partie supérieure. De préférence, Le premier flanc 51 est ici conformé en une portion plane rectiligne et le quatrième flanc 54 est conformé en une portion plane rectiligne qui est cependant recourbée au niveau de son extrémité rattachée au premier flanc 51.

De préférence, les raidisseurs 17 et les orifices 55 sont régulièrement répartis respectivement le long de l'élément de coffrage 2 et le long du premier flanc 51 et du quatrième flanc 54. Les raidisseurs 17 et les orifices 55 sont ici au nombre de quatre.

De façon avantageuse, du fait que les deux raidisseurs 17 s'étendent sur toute la longueur de l'élément de coffrage 2, la position de l'organe de connexion 50 relativement à l'élément de coffrage 2 n'est pas figée. On peut ainsi adapter la position de l'organe de connexion 50 relativement à l'élément de coffrage 2 ce qui facilite le montage du dispositif 1 à une banche notamment lorsque ledit dispositif 1 doit être redécoupé sur chantier pour présenter les bonnes dimensions.

Par ailleurs, l'organe de connexion 50 et l'aimant 3 sont également pourvus de moyens de leur liaison temporaire.

A cet effet, le deuxième flanc 52 est ici pourvu dans sa portion inférieure d'une première patte d'encliquetage 56 qui s'étend perpendiculairement au deuxième flanc 53. De préférence, le troisième flanc 53 est ici également pourvu d'une deuxième patte d'encliquetage 57. Ladite deuxième patte d'encliquetage 57 comporte une portion de fixation 58 au troisième flanc 53 de l'organe de connexion 50 de sorte à s'étendre perpendiculairement au troisième flanc 53 et une portion d'encliquetage 59 s'étendant depuis la portion de fixation 58 sensiblement perpendiculairement à la portion de fixation 58 en direction du deuxième flanc 52.

De préférence, les deux pattes 56, 57 sont ici conformés de sorte à toucher la banche intérieure lorsque l'organe de connexion 50 est solidarisé à l'aimant 3.

Ceci permet de renforcer la solidité du dispositif et notamment d'éviter qu'il ne bascule vers la banche intérieure de par la poussée du béton lorsque le béton est coulé.

Ainsi, au moins l'un des flancs de l'organe de connexion 50 est solidarisé de façon temporaire à l'élément de coffrage 2 et au moins un autre des flancs de l'organe de connexion 50 est solidarisé à l'aimant 3.

De préférence, l'organe de connexion 50 comporte en partie inférieure un logement 60 d'un élément d'arase 70. Le logement 60 s'étend par exemple entre la première patte 56 et le quatrième flanc 54. Le logement 60 est typiquement une simple découpe dans l'organe de connexion 50.

Il est ainsi possible d'agencer un élément d'arase 70, faisant ou non partie du dispositif 1, sur la banche intérieure avant de disposer aimant 3, organe de connexion 50 et élément de coffrage 2 entre les deux banches, le logement 60 de l'organe de connexion 50 autorisant la présence de l'élément d'arase 70.

L'élément d'arase 70 est ici un aimant.

L'élément d' arase 70 est ici conformé en une simple barre s'étendant selon le premier axe X.

Ainsi même si du béton venait à remonter au niveau de la partie inférieure de la grille 4, l'élément d'arase 70 empêcherait la remontée du béton à son niveau de sorte qu'après retrait des banches, de l'aimant 3, de l'élément d'arase 70 et de l'organe de connexion 50, une arase plane sera présente dans le béton coulé au niveau du futur plancher ce qui facilitera la fabrication dudit plancher notamment de la pose d'éléments de construction comme des prédalles sur le mur fabriqué.

Par ailleurs, l'aimant 3 comporte ici un bloc 22 présentant une première face principale 23 plane destinée à venir reposer contre une banche et une deuxième face principale 24 plane, opposée à la première face principale 23, et faisant face à l'organe de connexion 50.

L'aimant 3 comporte une troisième patte 25 qui est agencée en partie supérieure du bloc 22 pour venir s'encliqueter dans la deuxième patte 57. Plus précisément ici, la troisième patte 25 s'étend à partir du haut du bloc 22 et est inclinée en direction de l'organe de connexion 50 et comporte un doigt 26 s'étendant sensiblement à la perpendiculaire du reste de la troisième patte 26 pour s'encliqueter dans la deuxième patte 57.

De préférence, l'aimant 3 et l'organe de connexion 50 sont conformés de sorte que lorsque le doigt 26 est encliqueté dans la deuxième patte 57, une face inférieure 28 de la troisième patte 25 repose contre le troisième flanc 53 de l'organe de connexion.

En outre, la face inférieure du bloc 22 comporte une encoche 27 dans laquelle la première patte 56 de l'organe de connexion 55 vient s'encliqueter.

De la sorte, l'aimant 3 peut être solidarisé de façon temporaire à l'organe de connexion 50 en deux zones : une zone haute par la coopération de la deuxième patte 59 et de la troisième patte 25 de l'aimant 3 et de l'organe de connexion 50 et une zone basse par la coopération de la première patte 56 avec l'encoche 27.

Ceci assure une bonne solidarisation des différentes pièces du dispositif 1 entre elles et donc un bon maintien en position du dispositif 1 sur la banche même lors du coulage du béton.

Dans le mode de réalisation illustré, le dispositif 1 ne comporte qu'un seul aimant 3.

De préférence, le bloc 22 de l'aimant 3 comporte des repères d'arasement. A cet effet, l'aimant 3 comporte plusieurs rainures 30 au niveau au moins de l'un de ses flancs latéraux reliant les deux faces principales 23, 24 du bloc 22 de l'aimant 3, à chaque rainure 30 correspondant une hauteur de plancher visée. De préférence, une indication numérique 31 de cette hauteur est associée à chacune de ces rainures 30.

De la sorte, il s'avère plus simple pour un opérateur de visualiser la hauteur de becquet qu'il doit créer pour être en adéquation avec la hauteur de parquet voulue.

En référence aux figures 3a à 3d, la fabrication d'un becquet d'un mur banché à l'aide du dispositif 1 précité va être à présente décrite.

En référence à la figure 3a, les deux banches 40, 41 l'élément d'arase 70 et le dispositif 1 sont montés de sorte que le dispositif 1 se trouve agencé entre les deux banches 40, 41 en étant porté, via l'aimant 3, par la banche intérieure 41, l'élément d'arase 70 se trouvant alors au niveau du logement 60 de l'organe de connexion 50. Le dispositif 1 a par exemple été rapporté de façon unitaire sur la banche intérieure 41 avant montage de la banche extérieure 40 (sans l'élément d'arase 70 toutefois) mais l'opérateur a également la possibilité d'agencer d'abord l'aimant 3 sur la banche intérieure 41 avant d'y solidariser l'organe de connexion 50 et l'élément de coffrage 2 et de monter la banche extérieure 40. Le dispositif 1 s'avère donc ergonomique puisqu'il offre différentes possibilités de montage à l'opérateur.

L'opérateur vient alors verser du béton entre les deux banches 40, 41, comme illustré par la flèche, au niveau du goulot 42 délimité d'une part par la banche extérieure 40 et d'autre part par la face coffrante 6 de l'élément de coffrage 2.

L'opérateur coule donc du béton jusqu'à ce que le béton atteigne le niveau voulu (notamment grâce aux repères d'arasement de l'aimant 3). Dès lors en référence à la figure 3b, une fois coulé, le béton forme d'une part une portion de mur 44 dont la face supérieure vient à l'arase du futur plancher au moins au niveau de l'emplacement de l'élément d'arase 70 et d'autre part un becquet 45 prolongeant le mur pour former une rive dudit plancher (étant ici d'une hauteur sensiblement égale à la hauteur du futur plancher).

En référence à la figure 3c, on retire alors les deux banches 40, 41 et l'élément d'arase 70 puis, comme visible à la figure 3d, on récupère l'aimant 3 et l'organe de connexion 50 en les désolidarisant de l'élément de coffrage 2 qui est lui perdu puisque déjà partiellement noyé dans le béton. L'aimant 3, l'élément d'arase 70 et l'organe de connexion 50 n'ont alors plus qu'à être nettoyés pour pouvoir être réutilisés.

On constate que du fait du retrait de l'élément d'arase 70, un léger espace 46 demeure dans la portion de mur 44 fabriqué au niveau du bord longitudinal supérieur du mur 44 sous l'emplacement du futur plancher. Ceci permet de créer une surface plane pour la création du futur plancher.

Bien entendu l'invention n'est pas limitée au mode de réalisation décrit et on peut y apporter des variantes de réalisation entrant dans le cadre de l'invention.

En particulier, le dispositif selon l'invention peut être associé à la fabrication d'un becquet de mur banché connecté à tout type de plancher que ce soit un plancher à prédalles, un plancher à dalle pleine ...

Bien qu'ici l'élément de coffrage présente une hauteur sensiblement égale à celle du plancher, l'élément de coffrage pourra présenter une hauteur supérieure à celle du plancher de sorte à permettre la formation d'un becquet d'une hauteur supérieure à celle du plancher. Le becquet permettra ainsi non seulement de former une rive du plancher mais en outre de former une « talonnette » soit une excroissance supplémentaire de béton dépassant du plancher et facilitant la poursuite de la construction du mur. Avec cette variante, on améliore en outre l'aspect visuel extérieur du mur en limitant encore davantage les risques de coulures entre le plancher et la portion de mur supérieure.

Par ailleurs, l'élément de coffrage et l'organe de connexion pourront être différents de ce qui a été décrit. Ainsi bien qu'ici la partie inférieure de la grille soit recourbée de sorte à former un congé avec la partie supérieure de la grille lorsque l'élément de coffrage est monté sur l'organe de connexion, la partie inférieure de la grille pourra être recourbée de sorte à s'étendre en équerre pour former un angle droit avec la partie supérieure de la grille. La grille pourra prendre une tout autre forme que celle illustrée avec notamment des orifices de section rectangulaire, carré, circulaire, en losange ... Les orifices seront toutefois de dimensions relativement réduites avec un diamètre compris entre 3 mm et 10 mm pour une bonne reprise de bétonnage. La grille pourra comporter en outre une ou plusieurs nervures de renforcement de la grille traversant de façon discontinue la grille : ceci permettra de rigidifier la grille sans toutefois gêner outre mesure la reprise de bétonnage. Bien qu'ici la grille soit très souple, la grille pourra au contraire être dans un matériau plus rigide de sorte à être directement conformée pour présenter une partie inférieure recourbée du côté d'une face non coffrante de la grille même lorsque la grille n'est pas solidarisée à l'organe de connexion. Les raidisseurs permettront alors seulement de solidariser organe de connexion et grille et éventuellement de raidir encore davantage la grille. Bien entendu l'élément de coffrage et l'organe de connexion pourront être solidarisés l'un à l'autre autrement que par les raidisseurs de la grille.

On préférera toutefois avoir une grille souple ce qui permettra ainsi avec une même grille et un même aimant de définir des becquets de dimensions différentes en ayant recours à un organe de connexion différent. En effet, en fonction des moyens de solidarisation de l'organe de connexion à la grille il sera possible conformer la grille dans une forme différente.

La grille pourra être dans un autre matériau que ce qui a été indiqué et être ainsi par exemple en matériau métallique que la grille soit souple ou rigide.

L'organe de connexion pourra éventuellement être évidé dans son centre afin de le rendre plus léger.

Le dispositif pourra comporter une grille en plusieurs portions au lieu d'un seul tenant. Par exemple, la grille pourra être formée de deux portions qui seront montées mobiles en translation l'une par rapport à l'autre selon la première direction X ce qui permettra de modifier la longueur de l'élément de coffrage.

L'aimant pourra comporter des moyens d'emboîtement à un aimant adjacent. De la sorte, lorsque l'on juxtaposera deux dispositifs, les deux aimants de ces dispositifs pourront s'emboîter l'un dans l'autre. On limitera ainsi un déplacement relatif entre les deux dispositifs juxtaposés ce qui permettra de créer un becquet de meilleure qualité par la suite.

L'aimant pourra comporter une base à partir de laquelle s'étendront plusieurs branches pour la solidarisation à un même organe de connexion ou à différents organes de connexion.

Seul l'aimant ou l'organe de connexion pourra comporter des moyens de leur liaison temporaire (par exemple dans le cas où l'organe de connexion comporte comme organe de liaison une pièce métallique apte à être aimanté sur l'aimant). De même, seul l'élément de coffrage ou l'organe de connexion pourra comporter des moyens de leur liaison temporaire.

La solidarisation de l'élément de coffrage à l'aimant pourra se faire d'une part non seulement avec l'organe de connexion mais également directement entre l'élément de coffrage et l'aimant (qui comporteront alors en plus des moyens de leur liaison temporaire avec l'organe de connexion).

Par ailleurs, le dispositif pourra comporter au moins un organe de connexion supplémentaire qui sera seulement temporairement solidarisé à l'élément de coffrage (et non à un aimant). Ceci permettra de rigidifier l'élément de coffrage et d'éviter notamment son effondrement lors du coulage du béton.

Le dispositif pourra comprendre un plus grand nombre d'aimants et/ou d'organes de connexion et/ou d'éléments de coffrage.

## Revendications

1. Dispositif de coffrage (1) pour la fabrication d'un becquet de mur banché comprenant :
- un aimant (3), destiné à être aimanté sur une banche intérieure permettant de fabriquer le mur banché pour fixer le dispositif de coffrage à ladite banche intérieure,
- un élément de coffrage (2) perdu qui comporte une grille (4),
- un organe de connexion intermédiaire (50), l'organe de connexion intermédiaire étant indépendant de l'élément de coffrage perdu et de l'aimant, l'organe de connexion intermédiaire et l'aimant étant pourvus de moyens de leur liaison temporaire et l'organe de connexion intermédiaire et l'élément de coffrage étant pourvus de moyens de leur liaison temporaire de sorte que lorsque l'élément de coffrage est solidarisé à l'organe de connexion intermédiaire, une partie inférieure de la grille est recourbée du côté d'une face non coffrante de la grille.

2. Dispositif de coffrage selon la revendication 1, dans lequel l'organe de connexion (50) est conformé en un profilé.

3. Dispositif de coffrage selon l'une des revendications précédentes, dans lequel l'organe de connexion (50) comporte au moins un orifice apte à l'encliquetage d'au moins un raidisseur de la grille (4) pour la solidarisation de l'élément de coffrage à l'organe de connexion.

4. Dispositif de coffrage selon l'une des revendications précédentes, dans lequel la grille (4) comporte des raidisseurs (17) s'étendant sur toute la longueur de l'élément de coffrage (2).

5. Dispositif de coffrage selon l'une des revendications précédentes, dans lequel l'organe de connexion comporte au moins une patte d'encliquetage (56, 57) sur l'aimant.

6. Dispositif de coffrage selon la revendication précédente, dans lequel l'aimant comporte au moins une patte (25) et/ou une encoche (27) pour l'encliquetage de la patte d'encliquetage de l'organe de connexion (50).

7. Dispositif selon la revendication 5 ou la revendication 6, dans lequel la patte d'encliquetage est conformée de sorte à venir toucher la banche intérieure lorsque l'organe de connexion (50) est solidarisé à l'aimant (3) et l'aimant monté sur la banche intérieure.

8. Dispositif selon l'une des revendications précédentes, dans lequel l'organe de connexion (50) comporte en partie inférieure un logement (60) destiné à recevoir un élément d'arase (70).

9. Dispositif selon la revendication précédente, dans lequel le dispositif comporte l'élément d'arase (70).

10. Dispositif selon la revendication précédente, dans lequel l'élément d'arase (70) est un aimant.

11. Dispositif de coffrage selon l'une des revendications précédentes, dans lequel l'organe de connexion (50) est en matière plastique.

12. Dispositif de coffrage selon la revendication 11, dans lequel l'organe de connexion est en polypropylène.

13. Dispositif selon l'une des revendications précédentes, dans lequel l'aimant (3) comporte au moins un repère d'arasement.

14. Dispositif selon la revendication 13, dans lequel le repère d'arasement comporte une rainure ménagée dans l'aimant.

15. Dispositif selon la revendication 14, dans lequel le repère d'arasement comporte en outre au moins une référence numérique associée à la rainure.

16. Organe de connexion d'un dispositif de coffrage selon l'une des revendications précédentes, apte à être solidarisé de façon temporaire à un aimant destiné à être aimanté sur une banche intérieure permettant de fabriquer un mur banché et apte à être solidarisé de façon temporaire à un élément de coffrage perdu qui comporte une grille.

17. Elément de coffrage d'un dispositif de coffrage selon l'une des revendications 1 à 15, comportant une grille (4) dont une partie inférieure est recourbée du côté d'une face non coffrante de la grille.

18. Aimant d'un dispositif de coffrage selon l'une des revendications 1 à 15, apte à être solidarisé de façon temporaire à un élément de coffrage comportant une grille (4) dont une partie inférieure est recourbée du côté d'une face non coffrante de la grille.

19. Procédé de fabrication d'un becquet (45) de mur (44) banché à l'aide d'un dispositif selon l'une des revendications 1 à 15, comportant les étapes de :
- agencer le dispositif sur une banche intérieure (41) avant de positionner la banche extérieure (40),
- couler du béton entre la banche extérieure et la face coffrante (6) de la grille,
- retirer les banches, l'organe de connexion et l'aimant (3) du mur et du becquet ainsi formés.
